# EUROPÄISCHE PATENTSCHRIFT

(11) **EP 1 761 728 B1**
(45) Veröffentlichungstag und Bekanntmachung des Hinweises auf die Patenterteilung: **19.11.2014**
(21) Anmeldenummer: 05766826.1
(22) Anmeldetag: 20.06.2005
(51) Int. Cl.: F23N 1/02

(54) **VERFAHREN ZUR EINSTELLUNG DER LUFTZAHL AN EINER FEUERUNGSEINRICHTUNG UND FEUERUNGSEINRICHTUNG**
METHOD FOR ADJUSTING THE EXCESS AIR COEFFICIENT ON A FIRING APPARATUS, AND FIRING APPARATUS
PROCEDE DE REGLAGE DU COEFFICIENT D'AIR DANS UN APPAREIL DE COMBUSTION ET APPAREIL DE COMBUSTION

(30) Priorität: 23.06.2004 DE 102004030300; 23.06.2004 DE 202004017850 U; 18.11.2004 DE 102004055715
(43) Veröffentlichungstag der Anmeldung: 14.03.2007
(73) Patentinhaber: ebm-papst Landshut GmbH, 84030 Landshut (DE)
(72) Erfinder: GEIGER, Martin, 94327 Bogen (DE); GEIGER, Ulrich, 94327 Bogen (DE); TUNGL, Rudolf, 84030 Ergolding (DE)
(74) Vertreter: Sperling, Rüdiger
(86) Internationale Anmeldenummer: PCT/EP2005/006628
(87) Internationale Veröffentlichungsnummer: WO 2006/000367

(56) Entgegenhaltungen:
- EP-A- 0 331 918
- EP-A- 0 770 824
- EP-A- 1 331 444
- EP-A1- 1 243 857
- DE-A1- 10 045 270
- US-A- 4 118 172
- US-A- 4 588 372
- US-A- 5 037 291
- US-A- 5 971 745
- US-B1- 6 571 817

## Beschreibung

Verfahren zur Einstellung von Betriebsparametern an einer Feuerungseinrichtung, insbesondere an einem Gasbrenner mit Gebläse, wobei die von der Feuerungseinrichtung erzeugte Temperatur (Tᵢₛₜ) von dem Wert der Luftzahl (λ) abhängt und bei dem Wert λ₁=1 ein Maximum (Tₘₐₓ) aufweist. Außerdem betrifft die Erfindung eine Feuerungseinrichtung, insbesondere einen Gasbrenner, der zur Durchführung des Verfahrens angepasst ist.

Im Haushalt werden Gasbrenner beispielsweise als Durchlauferhitzer für die Bereitung von Warmwasser in einem Kessel oder zur Bereitstellung von Heizwärme eingesetzt. In den jeweiligen Betriebszuständen werden an das Gerät unterschiedliche Anforderungen gestellt. Dies betrifft insbesondere die Leistungsabgabe des Brenners, üblicherweise als Brennerbelastung bezeichnet, und die von der Brennerflamme erzeugte Temperatur.

Die Brennerbelastung wird im Wesentlichen durch die Einstellung der Menge von Verbrennungsluft und des Mischungsverhältnisses zwischen Gas und Luft bestimmt. Die Einstellung des Mischungsverhältnisses erfolgt, insbesondere bei im Haushalt eingesetzten Gasbrennern, durch ein pneumatisches Gasregelventil (Prinzip des pneumatischen Verbunds). Bei der pneumatischen Reglung werden Drücke oder Druckdifferenzen an Blenden, in Verengungen oder in Venturidüsen gemessen. Diese Größen werden als Steuergrößen für das Gasregelventil verwendet. Nachteilig an der pneumatischen Regelung ist jedoch insbesondere, dass empfindliche mechanische Bauteile eingesetzt werden müssen, die auf Grund der Reibung mit Hystereseeffekten behaftet sind. Besonders bei niedrigen Arbeitsdrücken kommt es daher zu Ungennauigkeiten. Außerdem ist der Aufwand bei der Herstellung der mit Membranen ausgestatteten pneumatischen Gasregelventile wegen der hohen Präzisionsanforderungen beachtlich. Im pneumatischen Verbund kann zudem auf Änderungen der Gasart und -qualität nicht flexibel reagiert werden. Um gewünschte Anpassungen der Gaszufuhr dennoch vornehmen zu können, müssen zusätzliche Einrichtungen, z.B. Düsen und Blenden gasartenabhängig bereitgestellt werden, was jedoch zusätzlichen Aufwand bedeutet.

Bei einer elektronischen Steuerung kann hingegen ein einfach steuerbares Gasregelventil, etwa mit pulsweitenmodulierter Spule oder Schrittmotor, eingesetzt werden, um in Verbindung mit einem drehzahlsteuerbaren Gebläse die gewünschte Luftmenge und das gewünschte Gas-Luft-Mischungsverhältnis einzustellen (elektronischer Verbund). Dabei kann auf Änderungen der Gasqualität flexibel reagiert werden.

Bei vorgegebener Luftmenge ist das Mischungsverhältnis zwischen Gas und Luft so einzustellen, dass das Gas möglichst vollständig und sauber verbrennt. Zur Charakterisierung des Mischungsverhältnisses zwischen Gas und Luft wird typischerweise die Luftzahl λ verwendet. Sie ist definiert als das Verhältnis der tatsächlich zugeführten Luftmenge zu der theoretisch für optimale stöchiometrische Verbrennung erforderlichen Luftmenge. Zu einer Optimierung der Abgaswerte (CO, CO₂) werden Gasbrenner typischerweise mit Luftüberschuss betrieben. Der Sollwert für die Luftzahl λₛ liegt für hygienisch optimale Verbrennung bei 1,3. Beim Betrieb eines Gasbrenners mit elektronischem Verbund ist sicherzustellen, dass die Luftzahl λ bei den unterschiedlichen Brennerbelastungen immer möglichst nahe am Sollwert λₛ liegt. Zusätzlich ist zu beachten, dass sich die Betriebsbedingungen nach der Inbetriebnahme des Geräts ändern können und dann die Parameter der Verbrennungsregelung entsprechend angepasst werden müssen.

In der EP 770 824 B1 ist ein Verfahren beschrieben, bei dem mit Hilfe einer Ionisationselektrode ein Kalibrierzyklus zum Nachzustellen des elektrischen Sollwerts der Ionisationselektrode durchlaufen wird. Dadurch sollen Änderungen der thermischen Kopplung zwischen der Ionisationselektrode und dem Gasbrenner, die beispielsweise auf Grund von Verschleiß, Verbiegen und auf Grund von Verschmutzungen entstehen, ausgeglichen werden.

Mit diesem Verfahren, das alleine auf das Signal der Ionisationselektrode zurückgreift, ist es zwar möglich das Ionisationssignal für λ = 1 genau zu bestimmen. Allerdings kann der Sollwert für die Luftzahl anschließend nicht genau eingestellt werden, da zum Beispiel die Anlagenkennlinie unberücksichtigt bleibt.

US 5971745 beschreibt ebenfalls ein Verfahren zur Einstellung von Betriebsparametern an einer Feuerungseinrichtung mit Hilfe einer Ionisationselektrode.

Es ist daher die Aufgabe der Erfindung, ein Verfahren anzugeben, mit dem die Parameter der Verbrennung an geforderte Brennerbelastungen einfach und zuverlässig eingestellt werden können. Auch ist es Aufgabe der Erfindung, eine entsprechende Vorrichtung zu schaffen, mit der das Verfahren durchgeführt werden kann.

Die Aufgabe wird gelöst durch ein Verfahren gemäß Hauptanspruch sowie durch eine Vorrichtung gemäß Anspruch 6.

Bei dem Verfahren zur Einstellung von Betriebsparametern an einer Feuerungseinrichtung, insbesondere an einem Gasbrenner mit Gebläse, mit einer Luftmassenmessung, wobei die von der Feuerungseinrichtung erzeugte Temperatur (Tᵢₛₜ) von dem Wert der Luftzahl (λ) abhängt und bei dem Wert λ₁=1 ein Maximum (Tₘₐₓ) aufweist, werden die folgende Schritte durchgeführt:
- Einsteuern eines vorgegebenen Luft-Massenstroms (m_{L});
- Ermitteln des für die Temperatur (Tₘₐₓ) zugehörigen Gasmassenstroms (m_{GTmax}).
- Festlegen eines Sollwerts der Luftzahl(λ_{hy}) für eine gewünschte hygienische Verbrennung;
- Einsteuern der gewünschten hygienischen Verbrennung durch Erhöhen des Luft-Massenstroms (m_{L}) um den Faktor (λ_{hy}) bei konstanter Zufuhr des Gasmassenstroms (m_{GTm}ax)_{·}

Die sich dabei ergebende Ist-Temperatur wird registriert.

Ausgehend von einem zufällig oder zuletzt eingestellten Mischungsverhältnis zwischen Luft und Brennstoff wird die pro Zeiteinheit zugeführte Brennstoffmenge bei konstanter pro Zeiteinheit zugeführten Luftmenge kontinuierlich oder schrittweise verändert. Durch Ermittlung und Erfassung der im Wirkungsbereich der Brennerflamme gemessenen Temperatur wird die pro Zeiteinheit zugeführte Brennstoffmenge so eingestellt, dass die gemessene Temperatur ein Maximum annimmt. Anschließend wird die pro Zeiteinheit zugeführte Luftmenge unter Beibehaltung der vorher eingestellten Brennstoffmenge unter Nutzung des Luftmassenstromsensors um den Faktor λ_{hy} erhöht. Auf diese Weise kann für jede gewünschte Brennerbelastung bei unterschiedlichen Gasqualitäten, aber auch bei Veränderung von Einstellungen bzw. bei einer Änderung der Charakteristika der am Gasbrenner angeordneten Sensoren, der Sollwert der Luftzahl für hygienisch optimale Verbrennung genau, sicher und zuverlässig eingestellt werden.

Aus konstruktionsbedingten Gründen kann es möglich sein, dass mit der Erhöhung der Luftmenge zwangsläufig auch eine Erhöhung der Gasmenge einhergeht. In einem solchen Fall kann eine konstruktiv geeignet gestaltete Zumischungsgeometrie die Erhöhung der Gasmenge auf einen vernachläßigbaren Wert reduzieren.

Durch Verwendung von Massenstromsensoren im Gasmassenstrom kann jedoch ohne konstruktive Anpassung eine Steuereinrichtung den Gasmassenstrom durch eine entsprechende Beaufschlagung des Gasventils auf den bei Tₘₐₓ gefundenen Wert m_{Gtmax} zurückstellen.

Schließlich ist es auch möglich, den erhöhten Gasmassenstrom rechnerisch zu ermitteln und die Luftzahl λ_{hy} entsprechend höher einzustellen. Auch kann daran gedacht werden, die Gasmenge um den errechneten Wert zu reduzieren, was jedoch ein höchst genaues Ventil erfordert.

Insbesondere bei Schwankungen der Qualität des Verbrennungsgases sollte eine Neueinstellung der Luftzahl vorgenommen werden, um die hygienisch optimale Verbrennung sicherzustellen. Ein Nachstellen der Luftzahl kann dabei beispielsweise in periodischen Zeitabständen, bei einem Lastwechsel, beim Betriebsstart, oder bei einer Wartung des Geräts durchgeführt werden.

Die erfindungsgemäße Feuerungseinrichtung, insbesondere ein Gasbrenner, ist zur Durchführung eines der oben genannten Verfahren angepasst.

Insbesondere weist die Feuerungseinrichtung einen Temperatursensor im Wirkungsbereich der Brennerflamme der Feuerungseinrichtung auf. Der Temperatursensor kann dabei im Flammenkern, am Flammenfußpunkt, an der Flammenspitze, jedoch auch in einiger Entfernung von der Flamme, beispielsweise am Brennerblech selbst, angeordnet sein.

Außerdem weist die Feuerungseinrichtung bevorzugt ein Gasventil mit einem Stellglied, insbesondere mit einem Schrittmotor, einer pulsweitenmodulierten Spule oder mit einer durch eine elektrische Größe gesteuerten Spule, auf. Da das Verfahren insbesondere für den elektronischen Verbund geeignet ist, können die genannten Ventile, die einfach und präzise betätigbar sind, eingesetzt werden.

Die Feuerungseinrichtung weist erfindungsgemäß einen Massenstromsensor zur Messung der der Feuerungseinrichtung pro Zeiteinheit zugeführten Luftmenge auf.

Weitere Merkmale und Vorteile des Gegenstandes der Erfindung ergeben sich aus der nachfolgenden Beschreibung besonderer Ausführungsbeispiele der Erfindung.

Es zeigen:
- Fig. 1: eine Feuerungseinrichtung gemäß der Erfindung;
- Fig. 2: eine Kennlinie zur Verdeutlichung des erfindungsgemäßen Verfahrens;
- Fig. 3: eine weitere Kennlinie zur Verdeutlichung des erfindungsgemäßen Verfahrens.

Figur 1 zeigt einen Gasbrenner, bei dem ein Gemisch aus Luft L und Gas G vorgemischt und verbrannt wird.

Der Gasbrenner weist einen Luftzufuhrabschnitt 1 auf, über den Verbrennungsluft L von einem drehzahlregelbaren Gebläse 9 angesaugt wird. Ein Massenstromsensor 2 misst den Massenstrom der angesaugten Luft L. Der Massenstromsensor 2 ist so angeordnet, dass in seiner Umgebung eine möglichst laminare Strömung erzeugt wird, um Messfehler zu vermeiden. Insbesondere könnte der Massenstromsensor in einem Bypass (nicht gezeigt) und unter Verwendung eines Strömungsgleichrichters angeordnet werden. Mit Hilfe des Massenstromsensors und des drehzahlregelbaren Gebläses 9 kann die Luftzufuhr in den Mischbereich 8 genau gesteuert werden.

Für die Gaszufuhr ist ein Gaszufuhrabschnitt 4 vorgesehen, der an eine Gaszuleitung angeschlossen ist. Der Gaszufuhrabschnitt kann mit einem Massenstromsensor geeigneter Bauart versehen sein. Mittels eines Ventils 6, beispielsweise eines pulsweitenmodulierten oder elektronisch gesteuerten Ventils, das z.B. mit einem Stellglied mit Schrittmotor ausgestattet ist, wird der Zufluss von Gas durch eine Leitung 7 in den Mischungsbereich 8 gesteuert. Im Mischungsbereich 8 findet eine Vermischung des Gases G mit der Luft L statt. Der Ventilator des Gebläses 9 wird mit einer einstellbaren Drehzahl angetrieben, um sowohl die Luft L als auch das Gas G anzusaugen.

Bei vogegebenem Luftmassenstrom wird das Ventil 6 so weit geöffnet, dass das Luft-Gas-Gemisch mit dem gewünschten Mischungsverhältnis in den Mischbereich 8 gelangt. Dabei wird die Luftzahl λ so eingestellt, dass eine hygienisch optimale Verbrennung stattfindet.

Über eine Leitung 10 strömt das Luft-Gasgemisch vom Gebläse 9 zum Brennerteil 11. Dort tritt es aus und speist die Brennerflamme 13, die eine vorgegebene Wärmeleistung abgeben soll.

Am Brennerteil 11 ist eine Temperatursensor 12, beispielsweise ein Thermoelement, angeordnet. Mit Hilfe dieses Thermoelements wird eine Ist-Temperatur gemessen, die bei der Durchführung des nachfolgend beschriebenen Verfahrens zur Einstellung des Sollwertes λₕ der Luftzahl verwendet wird. Im vorliegenden Beispiel ist der Temperatursensor 12 an einer Oberfläche des Brennerteils 11 angeordnet. Es ist jedoch auch denkbar, den Sensor an anderer Stelle im Wirkungsbereich der Flamme 13 anzuordnen. Die Referenztemperatur des Thermoelements wird an einer Stelle außerhalb des Wirkungsbereichs der Flamme 13, beispielsweise in der Luftzufuhrleitung 1, gemessen.

Eine nicht dargestellte Einrichtung zur Steuerung bzw. zur Regelung des Luft- und/oder Gasstroms erhält Eingangsdaten vom Temperatursensor 12 und vom Massenstromsensor 2 und gibt Steuersignale an das Ventil 6 sowie an den Antrieb des Gebläses 9 ab. Die Öffnung des Ventils 6 und die Drehzahl des Ventilators des Gebläses 9 werden so eingestellt, dass sich die gewünschte Luft- und Gaszufuhr ergibt.

Die Steuerung erfolgt dabei durch Durchführung des nachfolgend beschriebenen Verfahrens. Insbesondere weist die Steuereinrichtung einen Speicher zum Abspeichern von Kennlinien bzw. von Sollwerten sowie eine entsprechende Datenverarbeitungseinheit auf, die zur Durchführung des Verfahrens eingerichtet ist.

Anhand der in der Figur 2 dargestellten Kennlinie soll das erfindungsgemäße Verfahren beschrieben werden. In dieser Figur ist die gemessene Temperatur in Abhängigkeit von der Luftzahl λ dargestellt

Zu Beginn des Verfahrens ist durch die Drehzahl des Gebläses und die Öffnung des Gasventils eine bestimmte Luftzahl λ₀ eingestellt, die beispielsweise dem zuletzt eingestellten Wert entspricht. Im vorliegenden Fall liegt λ₀ oberhalb des Wertes λ₁, bei dem sich das Temperaturmaximum Tₘₐₓ ergibt. Durch Erhöhung des zugeführten Massenstroms an Brenngas bei konstantem Luftmassenstrom m_{L1} wird λ reduziert Die Veränderung des Gasmassenstroms kann dabei beispielsweise schrittweise unter Variation der Schritte des Schrittmotors des Gasventils durchgeführt werden. Bei jedem Schritt wird mit dem Temperatursensor 12, der im Bereich der Brennerflamme angeordnet ist, die Ist-Temperatur Tᵢₛₜ bestimmt. Mit geeigneten Iterationsverfahren wird die Öffnung des Gasventils dann solange variiert, bis sich das Temperaturmaximum Tₘₐₓ einstellt.

Im zweiten Verfahrensschritt wird unter Beibehaltung der Öffnung des Gasventils der Luftmassenstrom m_{L1} um den Sollwert λ_{hy} der Luftzahl erhöht. Es ergibt sich der neue Luftmassenstrom m_{hy} =λ_{hy} m_{L1}. Die Luftzahl ist damit genau auf den gewünschten Sollwert λ_{hy} eingestellt, und die Verbrennung erfolgt hygienisch optimal. Nach Einstellung der gewünschten Luftzahl λ_{hy} wird die zugehörige Temperatur Tₛₒₗₗ gemessen.

Bei einem Lastwechsel, das heißt bei einer erforderlichen Änderung der Brennerbelastung, wird das Verfahren in der Regel erneut durchgeführt. Das Verfahren kann auch nach dem Einschalten des Gasbrenners durchgeführt oder in periodischen Abständen wiederholt werden. Auf diese Weise wird sichergestellt, dass der Gasbrenner stets in einem optimalen Bereich betrieben wird.

Um zu verhindern, dass das Verfahren bei jedem Lastwechsel erneut durchgeführt werden muss, kann eine zweite Kennlinie, wie in Figur 3 gezeigt, ermittelt werden. In Figur 3 ist die Solltemperatur Tₛₒₗₗ, die wie in Figur 2 beschrieben ermittelt wurde, in Abhängigkeit vom Luftmassenstrom m_{L1}, der direkt zur Brennerbelastung proportional ist, dargestellt. Der Sollwert der Luftzahl λ_{hy} stellt sich bei einer bestimmten Brennerbelastung genau dann ein, wenn die im Wirkungsbereich der Brennerflamme gemessene Temperatur Tᵢₛₜ der aus der Figur 3 ausgelesenen Solltemperatur Tₛₒₗₗ entspricht. Eine Regelung der Ist-Temperatur Tᵢₛₜ auf den vorgegebenen Sollwert Tₛₒₗₗ führt automatisch zu einer Einstellung des optimalen Luftzahl bei vorgegebener Brennerbelastung.

Durch die Verwendung der zweiten in Figur 3 dargestellten Kennlinie kann über einen bestimmten Zeitraum, in dem sich vorzugsweise die Randbedingungen nicht entscheidend ändern, die Anlage ohne erneute Durchführung des Verfahrens bei sich verändernden Brennerbelastungen, also in verschiedenen Betriebszuständen, betrieben werden. Allerdings sollte auch hier in periodischen Abständen oder zu bestimmten Anlässen, beispielsweise bei einer Wartung des Geräts, die Kennlinie erneut bestimmt werden, um eine Anpassung an die verfügbare Gasqualität oder an Instabilitäten im System zu erreichen.

In Figur 3 ist die Sölltemperatur Tₛₒₗₗ in Abhängigkeit vom Massenstrom der Luft m_{L}, der einer bestimmten Brennerbelastung entspricht, dargestellt. Wird die Belastung von einem Betriebszustand 1 in einen Betriebszustand 2, entsprechend den Luftmassenströmen m_{L1} bzw. m_{L2}, umgestellt, so wird die Temperatur des Gasbrenners so geregelt, dass sich die Temperatur Tₛₒₗₗ₂ einstellt. Dazu wird das Luft-Gasgemisches durch Verstellung des Gasventils 6 abgemagert oder angefettet.

Statt einer völligen Neubestimmung der zweiten Kennlinie gemäß Figur 3 können bei Bedarf auch einzelne Werte bei bestimmten Leistungen erfasst werden und die bisher in der Kennkurve enthaltenen entsprechenden Werte ersetzen. Es ist auch denkbar, die Kennlinie entsprechend einem aktuell gemessenen Wert bei bestimmter Belastung insgesamt zu verschieben.

Die Durchführung des Verfahrens führt zu einem Betriebsmodus, bei dem eine hygienisch optimale Verbrennung erreicht wird.

## Patentansprüche

1. Verfahren zur Einstellung von Betriebsparametern an einer Feuerungseinrichtung, insbesondere an einem Gasbrenner mit Gebläse, mit einer Luftmassenmessung, wobei die von der Feuerungseinrichtung erzeugte Temperatur (Tᵢₛₜ) von dem Wert der Luftzahl (A) abhängt und bei dem Wert λ₁=1 ein Maximum (Tₘₐₓ) aufweist, umfassend die Schritte:
• Einsteuern eines vorgegebenen Luft-Massenstroms (m_{L});
• Ermitteln des für die Temperatur (Tₘₐₓ₎ zugehörigen Gasmassenstroms (m_{GTmax});
• Festlegen eines Sollwerts der Luftzahl (λ_{hy}) für eine gewünschte hygienische Verbrennung;
• Einsteuern der gewünschten hygienischen Verbrennung durch Erhöhen des Luft-Massenstroms (m_{L}) um den Faktor (λ_{hy}) bei konstanter Zufuhr des Gasmassenstroms (m_{GTmax}).

2. Verfahren nach Anspruch 1, **dadurch gekennzeichnet, dass** der dem hygienischen Sollwert (λ_{hy}) für die Luftzahl entsprechende Luft-Massenstrom (m_{Lhy}) durch Veränderung der Ventilatordrehzahl des Gebläses eingesteuert wird.

3. Verfahren nach einem der vorhergehenden Ansprüche, **dadurch gekennzeichnet, dass** der Luft-Massenstrom (m_{L}) und der Gas-Massenstrom (m_{G}) jeweils durch einen Massenstromsensor gemessen werden.

4. Verfahren nach einem der vorhergehenden Ansprüche, **dadurch gekennzeichnet, dass** der dem Temperaturmaximum (Tₘₐₓ) entsprechende Gas-Massenstrom (m_{GTmax}) durch eine iterative Annäherung des Werts des Gasmassenstroms (m_{G}) an den dem Temperaturmaximum entsprechenden Wert (m_{GTmax}) ermittelt wird.

5. Verfahren nach einem der vorhergehenden Ansprüche, **dadurch gekennzeichnet, dass** der Sollwert (λ_{hy}) für die Luftzahl ca. 1,3 ist.

6. Feuerungseinrichtung, insbesondere Gasbrenner, **dadurch gekennzeichnet, dass** die Feuerungseinrichtung einen Temperatursensor (12) im Wirkungsbereich der Brennerflamme (13) der Feuerungseinrichtung und wenigstens einen Massenstromsensor (2, 5) zur Messung der der Feuerungseinrichtung pro Zeiteinheit zugeführten Luftmenge aufweist, so dass die Feuerungseinrichtung zur Durchführung des Verfahrens nach einem der vorhergehenden Ansprüche angepasst ist.

7. Feuerungseinrichtung nach Anspruch 6, **dadurch gekennzeichnet, dass** die Feuerungseinrichtung ein Ventil (6) mit einem Stellglied zur Einstellung des Gas-Massenstroms (m_{G}), insbesondere mit einem Schrittmotor, einer pulsweitenmodulierten oder eine durch eine elektrische Größe gesteuerten Spule, aufweist.

8. Feuerungseinrichtung nach einem der vorangegangenen Ansprüche 6 bis 7, **dadurch gekennzeichnet, dass** die Feuerungseinrichtung wenigstens einen Massenstromsensor (2, 5) zur Messung der der Feuerungseinrichtung pro Zeiteinheit zugeführten Menge an Gas und/oder der Menge des zugeführten Gemisches aus Luft und Gas aufweist.

## Claims

1. A method for setting operating parameters on a firing device, in particular on a gas burner with a fan, with a air mass measurement, wherein the temperature (T_{actual}) produced by the firing device being dependent upon the value of the air ratio (λ) and having a maximum (Tₘₐₓ) at the value A₁=1, comprising the steps:
· controlling a pre-determined air mass flow (m_{L});
· establishing the gas mass flow (m_{GTmax}) corresponding to the temperature (Tₘₐₓ);
· defining a desired value for the air ratio (λ_{hy}) for a desired hygienic combustion;
· controlling the desired hygienic combustion by increasing the air mass flow (m_{L}) by the factor (λ_{hy}) with a constant supply of gas mass flow (m_{GTmax}).

2. The method according to Claim 1, **characterised in that** the air mass flow (m_{Lhy}) corresponding to the hygienic desired value (λₕy) for the air ratio is controlled by changing the ventilator speed of the fan.

3. The method according to either of the preceding claims, **characterised in that** the air mass flow (m_{L}) and the gas mass flow (m_{G}) are measured respectively by a mass flow sensor.

4. The method according to any of the preceding claims, **characterised in that** the gas mass flow (m_{GTmax}) corresponding to the temperature maximum (Tₘₐₓ) is established by iterative approximation of the value of the gas mass flow (m_{G}) to the value (m_{GTmax}) corresponding to the temperature maximum.

5. The method according to any of the preceding claims, **characterised in that** the desired value (λ_{hy}) for the air ratio is approximately 1.3.

6. A firing device, in particular a gas burner, **characterised in that** the firing device has a temperature sensor (12) in the effective region of the burner flame (13) of the firing device and at least one mass flow sensor (2, 5) for measuring the quantity of air supplied to the firing device per unit of time, so that the firing device is adapted to implement said method according to any of the preceding claims.

7. The firing device according to claim 6, **characterised in that** the firing device has a valve (6) with a correcting element for setting the gas mass flow (m_{G}), in particular with a stepper motor, a pulse width modulated coil or a coil controlled by an electrical value.

8. The firing device according to any of the preceding Claims 6 to 7, **characterised in that** the firing device has at least one mass flow sensor (2, 5) for measuring the quantity of gas supplied per unit of time and/or the quantity of mixture of air and gas supplied.

## Revendications

1. Procédé pour le réglage des paramètres de fonctionnement sur un dispositif de mise à feu, en particulier sur un brûleur à gaz avec un ventilateur, avec une mesure pour la masse d'air, dans lequel la température (T_{actual}) produit par le dispositif de mise à feu étant dépendante de la valeur du rapport d'air (λ) et ayant une valeur maximale (Tₘₐₓ) à la valeur λ₁ = 1, comprenant les étapes consistant à:
- commander un débit massique d'air prédéfini (m_{L});
- établir le débit massique de gaz (m_{GTmax}) correspondant à la tempérture (Tₘₐₓ);
- la définition d'une valeur nominale pour le rapport d'air (λ_{hy}) pour un combustion hygiénique souhaitée ;
- le contrôle de la combustion hygiénique souhaitée en augmentant le débit massique d'air (m_{L}) par le facteur (λ_{hy}) avec une alimentation constante du débit massique de gaz (m_{GTmax}).

2. Procédé selon la revendication 1, **caractérisé en ce que** le débit massique d'air (m_{Lhy}) correspondant à la valeur hygiénique souhaitée (λ_{hy}) pour le rapport d'air est commandé en changeant la vitesse du ventilateur du ventilateur.

3. Procédé selon l'une quelconque des revendications précédentes, **caractérisé en ce que** le débit massique d'air (m_{L}) et le débit de masse de gaz (m_{G}) sont mesurés respectivement par un capteur de débit massique.

4. Procédé selon l'une quelconque des revendications précédentes, **caractérisé en ce que** le débit massique de gaz (m_{GTmax}) correspondant à la température maximale (Tmax) est établie par approximation itérative de la valeur du débit-masse de gaz (m_{G}) de la valeur (m_{GTmax}) correspondant à la température maximale.

5. Procédé selon l'une quelconque des revendications précédentes, **caractérisé en ce que** la valeur de consigne (λ_{hy}) pour le rapport d'air est d'environ 1,3.

6. Dispositif de mise à feu, en particulier un brûleur à gaz, **caractérisé en ce que** le dispositif de mise à feu comprenant un capteur de température (12) dans la zone d'action de la flamme du brûleur (13) du dispositif de mise à feu et au moins un capteur de débit massique (2, 5) destiné à mesurer la quantité d'air fournie au dispositif de mise à feu par unité de temps, de sorte que le dispositif de mise à feu est adapté pour exécuter ledit procédé selon l'une quelconque des revendications précédentes.

7. Dispositif de mise à feu selon la revendication 6, **caractérisé en ce que** le dispositif de mise à feu comporte une vanne (6) avec un organe de réglage pour le réglage du débit massique de gaz (m_{G}), en particulier avec un moteur pas à pas, une bobine électrique de sorte d'une modulation d'impulsions en largeur ou par une grandeur électrique.

8. Dispositif de mise à feu selon l'une quelconque des revendications précédentes 6 à 7, **caractérisé en ce que** le dispositif de mise à feu comporte au moins un capteur de début massique (2, 5) pour mesurer la quantité de gaz fourni par unité de temps et / ou la quantité de mélange d'air et de gaz fourni.
